# EUROPÄISCHE PATENTSCHRIFT

(11) **EP 0 034 332 B1**
(45) Veröffentlichungstag und Bekanntmachung des Hinweises auf die Patenterteilung: **29.06.1983**
(21) Anmeldenummer: 81100964.6
(22) Anmeldetag: 11.02.1981
(51) Int. Cl.: E04B 1/76, E04B 1/34, E04B 5/43, E04C 5/04

(54) **Bauelement zur Wärmedämmung bei Gebäuden**
Construction element for heat insulation of buildings
Elément de construction pour l'isolation thermique de bâtiments

(30) Priorität: 14.02.1980 DE 3005571
(43) Veröffentlichungstag der Anmeldung: 26.08.1981
(73) Patentinhaber: Schöck, Eberhard, D-7570 Baden-Baden 22 (DE)
(72) Erfinder: Schöck, Eberhard, D-7570 Baden-Baden 22 (DE)
(74) Vertreter: Henkel, Feiler, Hänzel & Partner

## Beschreibung

Die Erfindung betrifft ein Bauelement zur Wärmedämmung bei Gebäuden, insbesondere bei vorkragenden Wandteilen, mit einem länglichen Isolierkörper aus thermisch isolierendem Material, wobei längliche, metallene Bewehrungselemente vorgesehen sind, die sich im wesentlichen quer zum Isolierkörper erstrecken und beidseits seitlich vorstehen.

Bei Gebäuden, die vorkragende Wandteile aufweisen, beispielsweise Balkone, Loggien, Aussenpodeste, Hauseingangsplatten od. dgl., tritt das Problem einer unerwünschten Wärmeableitung auf, da derartige vorkragende Wandteile in aller Regel mit einer entsprechenden Zwischendecke im Gebäude verbunden sind und ihre Verlängerung nach aussen bilden. Somit stellen die ausladenden Platten oder Wandteile Kältebrücken nach aussen dar, die einerseits Wärmeverluste mit sich bringen und andererseits auch Bauschäden hervorrufen können.

Bei Kragbalkonen, die an ihrer Vorderseite auf im Freien stehenden Stützen gelagert sind, führen nämlich diese Stützen aufgrund von Temperaturschwankungen andere Bewegungen aus als die Wandteile im warmen Bereich des Gebäudes. Dies kann sich insbesondere bei mehrgeschossigen Bauwerken nachteilig auswirken und beim Wandauflager zur Bildung von Rissen und Bauschäden führen.

Aus der Zeitschrift _{"}Bautrichter", Oktober 1958, S. 253-255 sind bereits Bauelemente der eingangs genannten Art bekannt, wobei dort zur Vermeidung von Wärmebrücken Kragbalken an den beiden Enden eines Balkons vorgesehen sind, zwischen denen die eigentliche Balkonplatte eingehängt oder aufgelagert wird. Somit bilden diese Kragbalken eine echte Verbindung zwischen der Aussenseite und der Innenseite von Gebäuden und stellen eine Wärmebrücke mit keinesfalls vernachlässigbarem Querschnitt dar, auch wenn diese Wärmebrücke kleiner ist als in den Fällen, wo der Balkon mit seiner gesamten Länge nach aussen vorkragt. Nur in dem Bereich zwischen den Kragbalken ist dort eine Wärmedämmschicht zur Unterbrechung der Wärmebrücke vorgesehen.

Bei der bekannten Anordnung sind durchgehende Bewehrungselemente nur an den beiden Enden der Balkonplattevorhanden, dievollständig einbetoniert sind. Im Bereich des Isolierkörpers hingegen sind derartige Bewehrungseisen nicht eingebaut.

Der Erfindung liegt daher die Aufgabe zugrunde, ein Bauelement für Gebäude der eingangs genannten Art zu schaffen, das im eingebauten Zustand bei vorkragenden Wandteilen in der Lage ist, eine wirksamere Unterbrechung der Wärmeabführung nach aussen zu gewährleisten, ohne dass die auftretenden Kräfte die Funktion des wärmedämmenden Bauelementes und der vorkragenden Wand beeinträchtigen.

Die erfindungsgemässe Lösung besteht darin, dass der Isolierkörper zusammen mit den Bewehrungselementen als einzelnes Fertigteil ausgebildet ist und mit mindestens einem Druckelement versehen bzw. versehbar ist, das in den Isolierkörper als verbindendes Kernelement integriert ist und dem Querschnitt des Isolierkörpers entsprechende Abmessungen besitzt.

Mit einem solchen Bauelement wird in vorteilhafter Weise eine gute Wärmedämmung einerseits und eine zufriedenstellende Lastübertragung andererseits gewährleistet, so dass eine einwandfreie Halterung der vorstehenden Wandteile gegeben ist. Beim erfindungsgemässen Bauelement bleibt nämlich die Kragplatte als solche bestehen, jedoch lassen sich die eine Wärmebrücke bildenden Betonquerschnitte auf ein absolutes Minimum, nämlich die integrierten Druckelemente, verringern.

Verwendet man einen Isolierkörper aus Hartschaum, z.B. Polyurethanschaum oder Polystyrolschaum, so kann in vorteilhafter Weise ein ebenso billiges wie wirksames Material zum Einsatz gelangen.

In Weiterbildung des erfindungsgemässen Bauelementes ist der Isolierkörper in Längsrichtung an seinen beiden Enden mit Vorsprüngen bzw. dazu komplementären Aussparungen versehen, so dass die Bauelemente in Längsrichtung ineinander steckbar sind. Setzt man somit bei einer längeren, vorkragenden Platte mehrere Bauelemente hintereinander, so wirken die Vorsprünge und Aussparungen wie Nut und Feder miteinander zusammen und sorgen sowohl für eine Abdichtung als auch für eine Ausfluchtung der Bauelemente an der Stossstelle.

Zu Montagezwecken des Bauelementes erweist es sich als vorteilhaft, wenn der Isolierkörper an seiner Unterseite seitlich vorstehende Laschen aufweist, mit denen dann eine Fixierung auf der Aussenwand bzw. dem Mauerwerk in der jeweiligen Höhe des Gebäudes möglich ist. Derartige Laschen können entweder einstückig mit dem Isolierkörper oder in Form von eingegossenen Flacheisen ausgebildet sein, um eine einfache Herstellung und Befestigung des Bauelementes zu ermöglichen.

Schliesslich erweist es sich in vielen Fällen als vorteilhaft, wenn die Oberfläche des Isolierkörpers zumindest teilweise mit einer Riffelung versehen ist, weil dadurch beispielsweise ein gutes Angreifen des Aussenputzes ermöglicht wird.

Hinsichtlich der Bewehrungselemente erweist es sich als zweckmässig, wenn diese aus rostfreiem oder verzinktem Stahl bestehen und in ihrem mittleren Bereich schräg zur Horizontalen verlaufen, während ihre seitlich vorstehenden Bereiche auf der einen Seite nach oben und auf der anderen Seite nach unten versetzt gegenüber der Horizontalen angeordnet sind. Auf diese Weise ist das Bauelement ohne weiteres in der Lage, nicht nur Zugkräfte und Schubkräfte in der Horizontalen, sondern auch vertikale Kräfte aufzunehmen. Zusätzlich oder alternativ können bei dem erfindungsgemässen Bauelement die Bewehrungselemente auch schräg zur Längsrichtung des Isolierkörpers verlaufende Bereiche aufweisen, so dass diese in der Lage sind, in Längsrichtung der vorkragenden Platten auftretende Kräfte aufzunehmen, die etwa dann auftreten, wenn Windkräfte seitlich am Balkon angreifen.

Die Bewehrungselemente können bei einer Ausführungsform aus einzelnen, ggf. gestreckten Bewehrungsstäben bestehen, die dann durch den Isolierkörper durchsteckbar sind, während bei einer anderen Ausführungsform die Bewehrungselemente innerhalb des Isolierkörpers einstückig ausgebildet sein können und sich zickzackförmig durch den Isolierkörper erstrecken. In beiden Fällen ist eine einfache Herstellung des Bauelementes möglich.

Bei der Herstellung der Bauelemente können die Bewehrungselemente in den Isolierkörper eingegossen oder eingesteckt sein. Im ersten Falle haftet das Material des Isolierkörpers unmittelbar an den Bewehrungsstäben, im zweiten Falle kann man daran denken, den Isolierkörper selbst zweiteilig mit entsprechenden, quer hindurchgehenden Aussparungen auszubilden, in welche die Bewehrungselemente dann eingelegt oder eingesteckt werden, woraufhin dann die beiden Teile aneinander befestigt werden.

Wenn in Weiterbildung des erfindungsgemässen Bauelementes die Druckelemente in Längsrichtung des Isolierkörpers in Abständen verteilt angeordnet sind, so wird damit eine gute Kraftübertragung von über die Gebäudeflucht vorkragenden Platten auf die Decke od. dgl. erreicht.

In konstruktiver Hinsicht können die Druckelemente aus metallenen Rohrstücken oder Winkelprofilen, ggf. mit Kopf- und Fussplatte an den Stirnseiten, bestehen, wobei die verschiedensten Profilquerschnitte zum Einsatz gelangen können.

In weiterer Ausgestaltung des erfindungsgemässen Bauelementes können die Druckelemente als I-Profilteile ausgebildet sein, die in Längsrichtung des Isolierkörpers verlaufen und ggf. mit quer dazu angeordneten Vorsprüngen versehen sind. Damit wird einerseits eine innige Verbindung von Isolierkörper und Druckelement erreicht, andererseits können sich diese beiden Teile nicht gegeneinander verschieben, was die Montage erleichtert.

Bei einer weiteren Ausführungsform sind im Isolierkörper vorgesehene Hohlräume oder die Druckelemente beim Einbau des Bauelementes mit Beton füllbar, so dass sich die Druckelemente ggf. erst beim Giessen bilden und das Material ausgenutzt wird, welches ohnehin beim Giessen der vorkragenden Platten verwendet wird.

Die Druckelemente können jedoch auch aus Betonpfropfen bestehen, die in den Isolierkörper eingesteckt oder eingegossen sind, so dass vorgefertigte Teile in das Bauelement integriert werden können.

Zweckmässigerweise nehmen die Druckelemente nur einen kleinen Teil der Querschnittsfläche des Isolierkörpers ein und sind in seinem unteren Bereich angeordnet, um die Übertragung von Kräften zwischen vorkragender Platte und Gebäude zu verbessern. Selbstverständlich kann auch in denjenigen Fällen, wo Betonkerne als Druckelemente verwendet werden, zusätzlich von Druckstahlstäben Gebrauch gemacht werden.

Die Erfindung wird nachstehend anhand der Beschreibung von Ausführungsbeispielen und unter Bezugnahme auf die beiliegende Zeichnung näher erläutert. Die Zeichnung zeigt in
Fig. 1 eine schematische Darstellung im Querschnitt zur Erläuterung der Anordnung des erfindungsgemässen Bauelementes;
Fig. 2 einen schematischen Querschnitt durch ein erfindungsgemässes Bauelement;
Fig. 3 eine Draufsicht auf das Bauelement;
Fig. 4a-4d und Fig. 5a-5d Querschnitte bzw. Längsschnitte zur Erläuterung verschiedener Ausführungsformen der Bewehrungselemente;
Fig. 6 und 7 einen Querschnitt bzw. einen Längsschnitt zur Erläuterung der Anordnung der Druckelemente;
Fig. 8 einen Querschnitt zur Erläuterung der Montage des Bauelementes;
Fig. 9 und 10 einen Querschnitt bzw. eine Draufsicht zur Erläuterung von weiteren Ausführungsformen des Bauelementes; und in
Fig. 11 a-11 c Querschnitte von verschiedenen Ausführungsformen des Bauelementes.

Bei der Darstellung nach Fig. 1 erkennt man eine Aussenwand 43, die eine Zwischendecke 47 trägt und an ihrer Aussenseite ein wärmedämmendes Bauelement 1 in einer Trennfuge 45 sowie einen Isolierputz 44 aufweist. An der Aussenseite ist ferner ein Kragbalkon mit einer Bodenplatte 40, einer Vorderwand oder Brüstung 42 sowie einer Stütze 41 dargestellt. Das wärmedämmende Bauelement 1 ist zweckmässigerweise in der gleichen Ebene wie der isolierende Aussenputz angeordnet, damit keine Berührung zwischen der vorkragenden Platte 40 einerseits und der Aussenwand 43 andererseits erfolgt, um eine optimale Wärmedämmung zu ermöglichen.

Das Bauelement 1 ist mit den verschiedenen Bewehrungselementen 20 ausgestattet, um sowohl vertikale Kräfte, im wesentlichen horizontale Zugkräfte und Schubkräfte als auch in Längsrichtung verlaufende Windkräfte aufnehmen zu können. In Fig. 2 und 3 ist das Bauelement 1 daher mit seinem Isolierkörper 10 und den verschiedenen Bewehrungselementen 20 dargestellt, wobei letztere, wie in Fig. 2 erkennbar, einen schräg zur Horizontalen verlaufenden mittleren Bereich 21 sowie seitlich vorstehende Bereiche 22 aufweisen, die auf der einen Seite nach oben und auf der anderen Seite nach unten gegenüber der Horizontalen versetzt angeordnet sind. An den Enden der seitlich vorstehenden Bereiche 22 sind ferner Haken 25 vorgesehen, die zur Verankerung dienen. Wenn keine vertikalen Kräfte aufzunehmen sind, so genügt selbstverständlich die Verwendung von gestreckten Zugbewehrungen 27, wie sie in Fig. 2 oben dargestellt sind.

In Fig. 3 erkennt man ferner an den beiden Enden des Isolierkörpers 10 einen Vorsprung 11 bzw. eine Aussparung 12, die zweckmässigerweise komplementär zueinander ausgebildet sind, um die Montage von mehreren Bauelementen 1 in Längsrichtung hintereinander zu erleichtern. Diese Vorsprünge 11 und Aussparungen 12 wirken wie Nut und Feder miteinander zusammen, wobei sich eine gegenseitige Verschiebung der Bauelemente in einfacher Weise dadurch unterbinden lässt, dass man die Vorsprünge 11 etwa kreuzförmig ausbildet. In Fig. 3 sind ausserdem solche Bewehrungselemente dargestellt, die schräg zur Längsrichtung des Isolierkörpers 10 verlaufende Bereiche 24 aufweisen, um Kräfte in Längsrichtung des Bauelementes 1 aufnehmen zu können. Diese schrägen Bereiche 24 können ggf. auch gleichzeitig schräg zur Horizontalen verlaufen, wie etwa das untere Bewehrungselement 20 in Fig. 2. Ferner erkennt man ein Druckelement 30, das in den Isolierkörper 10 eingebaut ist.

In den Darstellungen der Fig. 4 und 5 erkennt man verschiedene Bewehrungselemente, um den jeweiligen Erfordernissen Rechnung zu tragen. In Fig. 4a und 5a handelt es sich um einzelne Bewehrungsstäbe 23, die in den Isolierkörper 10 eingegossen oder eingesteckt sein können. In letzterem Falle kann man auch zweiteilige Isolierkörper 10, bestehend aus Oberhälfte und Unterhäₗfte mit entsprechenden Aussparungen für die Bewehrungselemente 20 verwenden, wobei die Befestigung von Oberteil und Unterteil aneinander auf verschiedenste Weise möglich ist, beispielsweise durch Kleben, komplementäre Vorsprünge und Aussparungen sowie durch Klemmbänder, die um den Isolierkörper 10 herumgelegt und festgezogen werden.

Die Fig. 4b bis 4d bzw. 5b bis 5d zeigen zusammenhängende Bewehrungselemente 20 in verschiedenen Konfigurationen, die sich mäanderförmig oder zickzackförmig durch den Isolierkörper 10 erstrecken. Zwischen den jeweiligen schräg verlaufenden Bereichen 24 können ggf. gerade Teile 26 vorgesehen sein.

Im eingebauten Zustand erfolgt die Weiterleitung der durch die Stahlbewehrung übertragenen Kräfte zwischen Decke und vorkragender Platte durch im Bau übliche Mittel, wobei die schräg verlaufenden Bereiche sowohl zur Längsrichtung als auch zur Horizontalen geneigt angeordnet sein können, um gleichzeitig vertikale Kräfte und Kräfte in Längsrichtung, etwa durch Windeinfluss, aufzunehmen.

Als Material wird für die Bewehrungselemente zweckmässigerweise rostfreier oder verzinkter Stahl verwendet, um Korrosionserscheinungen vorzubeugen, während die Isolierkörper 10 aus Hartschaum, beispielsweise aus Polystyrol oder Polyurethan, bestehen. Sind die Bewehrungselemente 20 in einen derartigen Isolierkörper 10 eingegossen, so wird eine besonders gute Haftung aneinander erreicht, und die Bewehrungselemente sind unverschiebbar befestigt.

In Fig. 6 und 7 ist schematisch im Querschnitt bzw. im Längsschnitt angedeutet, wie die Druckelemente 30 in den Isolierkörper 10 eingebaut sind. Die im Abstand in Längsrichtung verteilten Druckelemente 30 können aus metallenen Rohrstücken 31 oder aus Winkelprofilteilen 32 bestehen, wie es im Querschnitt bzw. in der Seitenansicht in Fig. 6 angedeutet ist. Ggf. können Kopf-und Fussplatten an den Stirnseiten der Druckelemente 30 vorgesehen sein. Dabei kommen die verschiedensten Profile für die Druckelemente in Frage, die im Querschnitt z.B. viereckig, kreisförmig, I-förmig, kreuzförmig oder U-förmig sein können.

Die Druckelemente 30 sind dabei entweder hohl, etwa büchsenförmig, ausgebildet und werden beim Bau durch den zum Giessen der vorkragenden Platte verwendeten Beton gefüllt. Bei weiteren Ausführungsformen verwendet man vorgefertigte Betonkerne, die in den Isolierkörper 10 eingesteckt oder in diesem eingegossen sind, oder lässt Öffnungen bzw. Hohlräume im Isolierkörper 10, die durch das Betongiessen zu Druckelementen 30 werden.

Um eine besonders innige Verbindung von Isolierkörper 10 und Druckelemente 30 zu erreichen, kann letzteres als I-Profilteil ausgebildet sein und quer verlaufende Vorsprünge aufweisen, die eine gegenseitige Verschiebung von Isolierkörper 10 und Druckelement 30 verhindern.

In allen Fällen ist es zweckmässig, die Druckelementeso auszubilden, dass diese nur einen kleinen Teil der Querschnittsfläche des Isolierkörpers 10 einnehmen, um möglichst wenig Kältebrücken entstehen zu lassen. Die Druckelemente 30 sind dabei zweckmässigerweise im unteren Bereich des Isolierkörpers 10 angeordnet, wie es in Fig. 11 angedeutet ist, um eine gute Übertragung der Kräfte von der vorkragenden Platte auf das Gebäude zu vermöglichen.

Bei der Anordnung nach Fig. 11 a lässt man etwa das untere Drittel des Bauelementes frei, so dass der Ortbeton den Druck übernimmt. Zusätzlich können dabei Druckstahlstäbe eingelegt sein. Auch bei der Anordnung nach Fig. 11 b enthält das Bauelement einen Betonkern 30 im unteren Bereich, während bei der Anordnung nach Fig. 11 c ein Profilstab als Druckelement 30 vorgesehen ist.

Fig. 8 zeigt eine der Fig. 1 ähnliche Darstellung, wie das Bauelement 1 auf der Baustelle eingesetzt wird. Dabei ist zumindest ein Teil der Oberfläche des Isolierkörpers 10 mit einer Riffelung 14 versehen, um eine gute Befestigung des Aussenputzes 44 zu ermöglichen. In vielen Fällen reicht jedoch auch die ohnehin vorhandene Oberflächenrauhigkeit des Isolierkörpers 10 aus, um ein gutes Anhaften von Putz bzw. Beton an diesem Isolierkörper zu ermöglichen.

Die Fig. 9 und 10 zeigen schliesslich zusätzliche Möglichkeiten, um das Bauelement 1 bei der Montage zu fixieren. Zu diesem Zweck ist der lsolierkörper 10 mit seitlich vorstehenden Laschen 13 an seiner Unterseite versehen, die dazu dienen, den Isolierkörper am Mauerwerk bzw. der Aussenwand 43 zu fixieren. Dies kann entweder mit Nägeln durch vorgefertigte Löcher geschehen, oder aber durch entsprechende Klebungen. Die Laschen 13 können dabei entweder einstückig mit dem Isolierkörper 10 selbst ausgebildet sein, oder aber in Form von Flacheisen vorhanden sein, die ihrerseits in den lsolierkörper 10 eingegossen oder etwa mit Klebungen daran befestigt sind.

Diese Laschen 13 können somit als zusätzliche Befestigungsmittel eingesetzt werden, wenn bei der Montage des Bauelementes 1 die Bewehrungselemente 20 unter Verwendung von Rödeldraht an den entsprechenden Bewehrungen von Decke und vorkragender Platte befestigt werden. Ggf. können die Bewehrungselemente 20 auch mit Abstandshaltern ausgerüstet sein, um die gewünschte Anordnung der Bauelemente bei der Montage zu gewährleisten.

## Patentansprüche

1. Bauelement zur Wärmedämmung bei Gebäuden, insbesondere bei vorkragenden Wandteilen, mit einem länglichen Isolierkörper (10) aus thermisch isolierendem Material, wobei längliche, metallene Bewehrungselemente (20) vorgesehen sind, die sich im wesentlichen quer zum Isolierkörper (10) erstrecken und beidseits seitlich vorstehen, dadurch gekennzeichnet, dass der Isolierkörper (10) zusammen mit den Bewehrungselementen (20) als einzelnes Fertigteil ausgebildet ist und mit mindestens einem Druckelement (30) versehen bzw. versehbar ist, das in den Isolierkörper (10) als verbindendes Kernelement integriert ist und dem Querschnitt des Isolierkörpers (10) entsprechende Abmessungen besitzt.

2. Bauelement nach Anspruch 1, dadurch gekennzeichnet, dass der Isolierkörper (10) aus Hartschaum, wie z.B. Polyurethanschaum oder Polystyrolschaum, besteht.

3. Bauelement nach einem der beiden Ansprüche 1 oder 2, dadurch gekennzeichnet, dass der Isolierkörper (10) in Längsrichtung an seinen beiden Enden Vorsprünge (11) bzw. dazu komplementäre Aussparungen (12) aufweist, so dass die Bauelemente (1 ) in Längsrichtung ineinander steckbar sind.

4. Bauelement nach einem der Ansprüche 1 bis 3, dadurch gekennzeichnet, dass der Isolierkörper (10) an seiner Unterseite seitlich vorstehende Laschen (13) aufweist.

5. Bauelement nach Anspruch 4, dadurch gekennzeichnet, dass die Laschen (13) einstückig mit dem Isolierkörper (1 0) oder in Form von eingegossenen Flacheisen ausgebildet sind.

6. Bauelement nach einem der Ansprüche 1 bis 5, dadurch gekennzeichnet, dass die Oberfläche des Isolierkörpers (10) zumindest teilweise mit einer Riffelung (14) versehen ist.

7. Bauelement nach einem der Ansprüche 1 bis 6, dadurch gekennzeichnet, dass die Bewehrungselemente (20) aus rostfreiem oder verzinktem Stahl bestehen und in ihrem mittleren Bereich (21 ) schräg zur Horizontalen verlaufen, während ihre seitlich vorstehenden Bereiche (22) auf der einen Seite nach oben und auf der anderen Seite nach unten versetzt gegenüber der Horizontalen angeordnet sind.

8. Bauelement nach einem der Ansprüche 1 bis 7, dadurch gekennzeichnet, dass die Bewehrungselemente (20) schräg zur Längsrichtung des Isolierkörpers (10) verlaufende Bereiche (24) aufweisen.

9. Bauelement nach einem der Ansprüche 1 bis 8, dadurch gekennzeichnet, dass die Bewehrungselemente (20) aus einzelnen, ggf. gestreckten Bewehrungsstäben (23, 27) bestehen.

10. Bauelement nach einem der Ansprüche 1 bis 8, dadurch gekennzeichnet, dass die Bewehrungselemente (20) innerhalb des Isolierkörpers (10) einstückig ausgebildet sind und sich zickzackförmig durch den Isolierkörper (10) erstrekken.

11. Bauelement nach einem der Ansprüche 1 bis 10, dadurch gekennzeichnet, dass die Bewehrungselemente (20) in den Isolierkörper (10) eingegossen, eingesteckt oder einsteckbar sind.

12. Bauelement nach einem der Ansprüche 1 bis 11, dadurch gekennzeichnet, dass die Druckelemente (30) in Längsrichtung des Isolierkörpers (10) in Abständen verteilt angeordnet sind.

13. Bauelement nach einem der Ansprüche 1 bis 12, dadurch gekennzeichnet, dass die Druckelemente (30) aus metallenen Rohrstücken (31) oder Winkelprofilteilen (32), ggf. mit Kopf- und Fussplatte an den Stirnseiten, bestehen.

14. Bauelement nach Anspruch 13, dadurch gekennzeichnet, dass die Druckelemente (30) als I-Profilteile ausgebildet sind, die in Längsrichtung des Isolierkörpers (10) verlaufen und ggf. mit quer dazu angeordneten Vorsprüngen versehen sind.

15. Bauelement nach einem der Ansprüche 1 bis 14, dadurch gekennzeichnet, dass im Isolierkörper vorgesehene Hohlräume oder die Druckelemente (30) beim Einbau des Bauelementes (1) mit Beton füllbar sind.

16. Bauelement nach einem der Ansprüche 1 bis 13, dadurch gekennzeichnet, dass die Druckelemente (30) aus Betonpfropfen bestehen, die in den Isolierkörper (10) eingesteckt oder eingegossen sind.

17. Bauelement nach einem der Ansprüche 1 bis 16, dadurch gekennzeichnet, dass die Druckelemente (30) nur einen kleinen Teil der Querschnittsfläche des Isolierkörpers (10) einnehmen und in seinem unteren Bereich angeordnet sind.

18. Bauelement nach einem der Ansprüche 1 bis 17, dadurch gekennzeichnet, dass der Isolierkörper (10) aus mindestens einem vorgefertigten Bauteil mit vorbereiteten Aussparungen zur Aufnahme des oder der Bewehrungselemente (20) besteht.

## Claims

1. A construction element for heat insulation in buildings, especially in protruding cantilever wall portions, comprising an elongate insulation element (10) made of a thermally insulating material, wherein elongate metallic reinforcing elements (20) are provided which extend substantially transversely of the insulation element (10) and which protrude in lateral direction on either side, characterized in that the insulation element (10), together with said reinforcing elements (20), is formed as an integral prefabricated element and provided, or adapted to be provided, with at least one compression element (30) being integrated into the insulation element (10) as an interconnecting (joining) core member and having dimensions corresponding to those of the insulation element (10).

2. The construction element according to claim 1, characterized in that the insulation element (10) is formed of hard foam material, such as polyurethane foam or polystyrene foam.

3. The construction element according to claim 1 or 2, characterized in that said insulation element (10) has, in longitudinal direction, on both ends thereof projections (11) and complementary recesses (12), respectively, such that the construction elements (1) are adapted to be fitted one into the other in longitudinal direction.

4. The construction element according to any one of claims 1 to 3, characterized in that said insulation element (10) includes laterally protruding straps or tongues (13) on its lower side.

5. The construction element according to claim 4, characterized in that said straps or tongues (13) are formed integrally with said insulation element (10) or in thef orm of integrally cast flat iron pieces.

6. The construction element according to any one of claims 1 to 5, characterized in that the surface of the insulation element (10) is at least partially provided with corrugations (14).

7. The construction element according to any one of claims 1 to 6, characterized in that the reinforcing elements (20) are formed of stainless steel or zinc-plated steel and have their center portion (21) extending with an inclination to the horizontal, while their laterally protruding portions (22) are displaced in upward direction on the one side and displaced in downward direction on the opposite side, relative to the horizontal.

8. The construction element according to any one of claims 1 to 7, characterized in that the reinforcing elements (20) include portions (24) extending obliquely with respect to the longitudinal direction of the insulation element (10).

9. The construction element according to any one of claims 1 to 8, characterized in that the reinforcing elements (20) comprise separate, optionally stretched or expanded reinforcing bars (23,27).

10. The construction element according to any one of claims 1 to 8, characterized in that the reinforcing elements are formed integrally within said insulation element (10), and extend through said insulation element (10) in zigzag fashion.

11. The construction element according to any one of claims 1 to 10, characterized in that the reinforcing elements are integrally cast, inserted or adapted to be inserted into said insulation element (10).

12. The construction element according to any one of claims 1 to 11, characterized in that the compression elements (30) are arranged with spacing along the longitudinal direction of said insulation element (10).

13. The construction element according to any one of claims 1 to 12, characterized in that the compression elements (30) comprise metallic pipe lengths (31) or angle section pieces (32), optionally with head and base plates on the front ends.

14. The construction element according to claim 13, characterized in that the compression elements (30) are formed as I-section pieces extending in the longitudinal direction of said insulation element (10) and optionally being provided with protrusions arranged transversely thereto.

15. The construction element according to any one of claims 1 to 14, characterized in that cavities provided in said insulation element or the compression elements (30) are adapted to be filled with concrete during installation of the construction element (1).

16. The construction element according to any one of claims 1 to 13, characterized in that the compression elements (30) comprise concrete plugs which are inserted or cast into said insulation element (10).

17. The construction element according to any one of claims 1 to 16, characterized in that the compression elements (30) assume but a small part of the cross-sectional area of said insulation element (10) and are disposed in the lower portion of the latter.

18. The construction element according to any one of claims 1 to 17, characterized in that said insulation element (10) comprises at least one prefabricated structural part including preformed recesses for receiving the reinforcing element or elements (20).

## Revendications

1. Elément de construction pour l'isolation thermique de bâtiments, en particulier de sections de paroi ou plaques en saillie, comprenant un corps isolant (10) en longueur constitué en un matériau thermiquement isolant, et où sont prévus des éléments d'armature (20) métalliques et en longueur, s'étendant sensiblement transversalement par rapport au corps isolant (10) et faisant saillie latéralement sur ses deux côtés, caractérisé en ce que le corps isolant (10) est constitué sous la forme d'un élément préfabriqué unique avec les éléments d'armature (20), et est muni ou peut être muni d'au moins un élément de compression (30) qui est intégré dans le corps isolant (10) en tant qu'élément d'âme et de liaison et qui présente des dimensions correspondant à la section transversale du corps isolant (10).

2. Elément de construction selon la revendication 1, caractérisé en ce que le corps isolant (10) est constitué en mousse dure telle qu'une mousse de polyuréthanne ou une mousse de polystyrol.

3. Elément de construction selon l'une des revendications 1 ou 2, caractérisé en ce que le corps isolant (10) est muni, en direction longitudinale et à ses deux extrémités, de saillies (11) ou d'évidements (12) complémentaires, ce qui fait que les éléments de construction (1 ) peuvent être emboîtés les uns dans les autres en direction longitudinale.

4. Elément de construction selon l'une des revendications 1 à 3, caractérisé en ce que le corps isolant (10) comprend sur son côté inférieur des pattes (13) faisant saillie latéralement.

5. Elément de construction selon la revendication 4, caractérisé en ce que les pattes (13) sont constituées soit en une seule pièce avec le corps isolant (10), soit sous forme de fers plats encastrés.

6. Elément de construction selon l'une des revendications 1 à 5, caractérisé en ce que la surface du corps isolant (10) est munie d'un rainurage (14), du moins partiellement.

7. Elément de construction selon l'une des revendications 1 à 6, caractérisé en ce que les éléments d'armature (20) sont constitués en acier inoxydable ou galvanisé et disposés en oblique par rapport à l'horizontale dans leur partie centrale (21 ), alors que leurs parties (22) faisant saillies latéralement sont décalées latéralement sur un côté vers le haut et sur l'autre côté vers le bas par rapport à l'horizontale.

8. Elément de construction selon l'une des revendications 1 à 7, caractérisé en ce que les éléments d'armature (20) comprennent des zones (24) en oblique par rapport à la direction longitudinale du corps isolant (10).

9. Elément de construction selon l'une des revendications 1 à 8, caractérisé en ce que les éléments d'armature (20) sont constitués par des barres d'armature (23, 27) individuelles et éventuellement en ligne droite.

10. Elément de construction selon l'une des revendications 1 à 8, caractérisé en ce que les éléments d'armature (20) sont réalisés en une seule pièce à l'intérieur du corps isolant (10) et s'étendent en zigzag au travers de ce corps isolant (10).

11. Elément de construction selon l'une des revendications 1 à 10, caractérisé en ce que les éléments d'armature (20) sont coulés, enfoncés ou susceptibles d'être enfoncés dans le corps isolant (10).

12. Elément de construction selon l'une des revendications 1 à 11, caractérisé en ce que les éléments de compression (30) sont répartis, à intervalles, en direction de la longueur du corps isolant (10).

13. Elément de construction selon l'une des revendications 1 à 12, caractérisé en ce que les éléments de compression sont constitués par des sections de tubes (31 ) ou des profilés angulaires métalliques (32), éventuellement avec des plaques de tête et de pied sur leurs côtés frontaux.

14. Elément de construction selon l'une des revendications 1 à 13, caractérisé en ce que les éléments de compression (30) sont constitués sous forme de sections de profilés en I qui sont disposées en direction longitudinale du corps isolant et sont éventuellement munies de saillies disposées transversalement par rapport à celui-ci.

15. Elément de construction selon l'une des revendications 1 à 14, caractérisé en ce que des espaces creux sont prévus dans le corps isolant, ou bien en ce que les éléments de compression (30) peuvent être remplis de béton lors de la mise en place de l'élément de construction (1 ).

16. Elément de construction selon l'une des revendications 1 à 13, caractérisé en ce que les éléments de compression (30) sont constitués par des tampons de béton enfoncés ou coulés dans le corps isolant (10).

17. Elément selon l'une des revendications 1 à 16, caractérisé en ce que les éléments de compression (30) n'occupent qu'une faible partie de la surface en section transversale du corps isolant (10) et sont disposés dans la partie inférieure de celui-ci.

18. Elément de construction selon l'une des revendications 1 à 17, caractérisé en ce que le corps isolant (10) est constitué par au moins un élément de construction préfabriqué et comprenant des évidements réalisés à l'avance et destinés à la réception du ou des éléments d'armature (20).
